# FASCICULE DE BREVET EUROPEEN

(11) **EP 0 011 895 B1**
(45) Date de publication et mention de la délivrance du brevet: **22.02.1984**
(21) Numéro de dépôt: 79200681.9
(22) Date de dépôt: 20.11.1979
(51) Int. Cl.: E02D 5/02, E04G 13/04, E04G 13/06

(54) **Dispositif pour supporter le coffrage pour la coulée de béton sur ou contre palplanches profilées**
Vorrichtung zum Unterstützen der Schalung beim Giessen von Beton auf oder gegen profilierte Spundwände
Device to support the form for pouring concrete on or against profiled sheetpiles

(30) Priorité: 22.11.1978 BE 4376
(43) Date de publication de la demande: 11.06.1980
(73) Titulaire: De Blende, Remi, B-9150 Grembergen (BE)
(72) Inventeur: De Blende, Remi, B-9150 Grembergen (BE)
(74) Mandataire: Beem, André

## Description

L'invention concerne un appareil de support et de maintien des parois d'un coffrage destiné à recevoir le béton pour former une poutre contre ou sur la partie supérieure d'un rideau de palplanches présentant un profil creux ouvert avec des ailes, telles que des palplanches à profil trapézoïdal.

Il est courant de couler une poutre de béton horizontale au sommet d'un rideau de palplanches. Pour ce faire, on soude en général des cornières ou des tiges métalliques sur les parois verticales de certaines palplanches et ces cornières ou tiges métalliques constituent des supports pour le bois de coffrage lequel s'inscrit donc également dans les parties creuses du rideau de palplanches. Dans le coffrage ouvert à sa partie supérieure on dépose les armatures de renforcement de la poutre de béton. Lorsque ce dernier a fait prise, le bois de coffrage est récupéré et les éléments de support du coffrage, constitués par les cornières et les tiges métalliques soudées aux palplanches, doivent être découpés au chalumeau.

Dans DE-A-24 15 013 on a déjà proposé, dans le même but, de soutenir les éléments de coffrage à l'aide de dispositifs de présentant sous la forme d'un cadre fermé, sauf à la partie qui vient prendre appui de parta et d'autre du rideau de palplanches, c'est-à-dire à la partie inférieure du dispositif. Tous les éléments de coffrage étant soutenus par des pièces s'adaptant en hauteur ou en largeur prennent appui sur ledit cadre. Quoique ce dispositif constitue un progrès évident dans l'établissement d'un coffrage d'une poutre au sommet d'un rideau de palplanches, il présente l'inconvénient de ne pas laisser un accès libre sur la partie supérieure de toute la longueur du coffrage.

L'invention a pour but de remédier à ces inconvénients et de proposer un appareil présentant des moyens de fixation sur un seul côté de chaque palplanche formant le rideau dans le but de garantir un accès libre au-dessus de coffrage.

A cet effet, l'appareil selon l'invention comporte sur deux côtés opposés des moyens de blocage latéral sollicités en compression, situés à la base de l'appareil et sous le coffrage de la poutre à réaliser, lesdits moyens étant réglables au moins d'un côté et susceptibles de prendre appui sur les parois internes des deux ailes opposées, dans le creux d'une palplanche, pour maintenir ledit appareil à une hauteur déterminée sur la palplanche.

D'autres détails et avantages de l'invention résulteront de la description que sera donnée ci-apres, à titre d'exemple, d'un appareil de support et de maintien des parois d'un coffrage, selon l'invention. Les notations de référence se rapportent aux figures ci-annexées.
La figure 1 montre deux appareils disposés de part et d'autre d'un rideau de palplanches.
La figure 2 montre selon une vue en plan schématique, deux appariels selon l'invention et montés dans deux palplanches adjacentes.

Chaque appareil est constitué d'une plaque (1) présentant d'une manière générale la forme d'un trapèze correspondant à la forme du creux d'une palplanche à profil trapézoïdal utilisée pour former un rideau. Le rideau de palplanches tel qu'il est constitué, est représenté schématiquement à la figure 2, présente pour chaquement palplanche une base rectiligne constituant le fond de la palplanche et deux ailes (2') et comprend des moyens de blocage latéral sollicités en compression de telle sorte que chaque appareil peut être bloqué indépendemment dans le creux d'une palplanche et cela chaque fois, pour chaque élément, d'un côté de rideau de palplanches, laissant ainsi un accès libre au-dessus du coffrage destiné à former une poutre au sommet des palplanches.

Les moyens de blocage dont est équipé l'appareil doivent être au moins et au choix:
- 1 saillie et 2 tourillons réglables,
- 2 saillies et 1 tourillon réglable,
- 1 saillie, 1 tourillon réglable et une équerre dirigée vers le bas.

En se référant une nouvelle fois à la figure 2 on constatera que chaque appareil de support et de maintien des parois d'un coffrage présente d'un côté deux saillies coniques (3) et de l'autre deux tourillons réglables (4), munis également d'extrémité conique.

Le sens des flèches (6) et (7) illustrent schématiquement les mouvements qui peuvent être imprimés au tourillon conique (4) pour les bloquer contre la paroi interne (2') d'une aile ou, au contraire, pour débloquer l'appareil en écartant l'extrémité du tourillon conique de l'aile (2').

Il est évident qu'on pourrait également ne prévoir qu'un tourillon conique (4) par appareil coopérant avec une saillie (3). Dans ce cas il faut prévoir un moyen qui s'oppose au basculement de l'appareil. Ce moyen est contitué par une équerre (8) qui, en position d'utilisation vient appuyer contre la palplanche considérée. Cette équerre, est fixée à un bras (9) qui, en position d'utilisation de l'appareil s'étend horizontalement. Ce bras (9) porte également un autre bras (10) monté coulissant sur le premier bras (9) et qui est destiné à retenir un élément de coffrage vertical (11), comme le montre la figure 1.

De la description qui vient d'être donnée d'une appareil de support et de maintien des parois d'un coffrage selon l'invention, il résulte que chaque appareil se monte très aisément dans le creux d'une palplanche à profil trapé- zoidal tout en maintenant entièrement libre l'accès par le dessus ou coffrage.

L'invention n'est évidemment pas limitée à la forme d'exécution décrite ci-dessus et que bien des modifications pourraient y être apportées sans sortir du cadre de la présente demande de brevet, l'étendue de la protection étant déterminée par la teneur des revendications.

## Revendications

1. Appareil de support et de maintien des parois d'un coffrage (11) destiné à recevoir le béton pour former une poutre contre ou sur la partie supérieure d'un rideau de palplanches (2) présentant un profil creux ouvert avec des ailes, telles que des palplanches à profil trapézoïdal, caractérisé en ce qu'il comporte sur deux côtés opposés des moyens de blocage latéral (3, 4) sollicités en compression, situés à la base de l'appareil et sous le coffrage de la poutre à réaliser, lesdits moyens étant réglables au moins d'un côté et susceptibles de prendre appui sur les parois internes (2') des deux ailes opposées, dans le creux d'une palplanche (2), pour maintenir ledit appareil à une hauteur déterminée sur la palplanche (2).

2. Appareil selon la revendication 1, caractérisé en ce que les moyens de blocage latéral comprennent au moins une saillie latérale conique (3) et, à opposé de ladite saillie latérale, deux tourillons à extrémités coniques (4), déplaçables axialement pour être appliqués fermement contre la paroi (2') de l'aile correspondante de la palplanche (2).

3. Appareil selon la revendication 1, caractérisé en ce que le moyens de blocage latéral précités comprennent deux saillies latérales coniques (3) et, à l'opposé de ladite saillie latérale au moins un tourillon à extrémité conique (4), déplaçable axialement pour être appliqué fermement contre la paroi (2')) de l'aile correspondante de la palplanche (2).

4. Appareil selon la revendication 1, caractérisé en ce que les moyens de blocage latéral précités comprennent une saillie latérale conique (3) et, à l'opposé de ladite saillie latérale, un tourillon à extémité conique (4), déplaçable axialement pour être appliqué fermement contre la paroi (2') de l'aile correspondante de la palplanche (2), l'appareil comportant en outre un bras (9) équipé d'une équerre (8) dirigée, en position d'utilisation, vers le bas, pour prendre appui contre le fond de la palplanche (2) considérée.

5. Appareil selon l'une quelconque des revendications 1 à 4, caractérisé en ce qu'il comporte également un bras (10) dirigé, en position d'utilisation, vers le haut, pour retenir un élément de coffrage vertical (11), ledit bras (10) étant monté à glissière sur le bras précité (9).

## Patentansprüche

1. Einrichtung zum Abstützen und Halten der Wände einer Verschalung (11), die zur Aufnahme von Beton für das Ausbilden eines Trägers gegen den oder auf dem oberen Teil einer Spundwand (2), die ein Hohlprofil mit Schenkeln aufweist, wie Trapezförmige Spundbohlen, bestimmt ist, dadurch gekennzeichnet, daß sie auf zwei entgegengesetzten Seiten Mittel (3, 4) zur seitlichen Blockierung aufweist, die auf Kompression beansprucht und an der Basis der Einrichtung sowie unter der Verschalung des herzustellenden Trägers angeordnet sind, wobei diese Mittel wenigstens auf einer Seite verstellbar sind und geeignet sind, sich an den Innenwänden (2') der beiden gegenüberliegenden Schenkel in der Vertiefung eines Spundbohlens (2) absustützen, um die Einrichtung auf einer bestimmten Höhe über dem Spundbohlen (2) zu halten.

2. Einrichtung nach Anspruch 1, dadurch gekennzeichnet, daß die Mittel zur seitlichen Blockierung wenigstens einen seitlichen konischen Vorsprung (3) und entgegengesetzt diesem seitlichen Vorsprung zwei Lagerzapfen (4) mit konischen Enden aufweisen, die axial verschiebbar sind, so daß sie fest gegen die Wand (2') des entsprechenden Schenkels des Spundbohlens (12) anbringbar sind.

3. Einrichtung nach Anspruch 1, dadurch gekennzeichnet, daß die, vorgenannten Mittel zur seitlichen Blockierung zwei seitliche konische Vorsprünge (3) umfassen, sowie entgegengesetzt diesen seitlichen Vorsprüngen wenigstens einen Lagerzapfen (4) mit konischem Ende, der axial verschiebbar ist, so daß er fest gegen die Wand (2') des Schenkels des entsprechenden Spundbohlens (2') anbringbar ist.

4. Einrichtung nach Anspruch 1, dadurch gekennzeichnet, daß die vorgenannten Mittel zur seitlichen Blockierung einen seitlichen konischen Vorsprung (3) und entgegengesetzt diesem seitlichen Vorsprung einen Lagerzapfen (4) mit konischen Ende aufweisen, der axial verschiebbar ist, so daß er fest gegen die Wand (2') des entsprechenden Schenkels des Spundbohlens (2) anbringbar ist, und daß die Einrichtung außerdem einem Arm (9) aufweist, der mit einem Winkel (8) versehen ist, der in der Gebrauchsposition nach unten gerichtet ist, um sich sich gegen den Boden des in Betracht stehenden Spundbohlens abzustützen.

5. Einrichtung nach einem der Ansprüche 1 bis 4, dadurch gekennzeichnet, daß sie außerdem einen Arm (10) aufweist, der in der Gebrauchsposition nach oben gerichtet ist, um ein vertikales Verschalun^{g}selement (11) zu halten, wobei dieser Arm (10) auf dem vorgenannten Arm (9) in einer Gleitbahn angebracht ist.

## Claims

1. Apparatus for supporting and retaining the walls of a shuttering (11) intended to receive the concrete to form a beam against or on the upper portion from a sheetpile curtain (2) having an open hollow profile with flanges, such as trapezoidal-profile sheetpiles, characterized in that it comprises on two opposite sides, side-locking means (3, 4) acted upon in compression, located at the apparatus bottom and underneath the shuttering of the beam to be formed, said means being adjustable on the one side at least and able to bear on the inner walls (2') from two opposite flanges, in the hollow of the one sheetpile (2), to retain said apparatus at a determined height on the sheet pile (2).

2. Apparatus according to claim 1, characterized in that the side-locking means comprise at least one cone-shaped side projection (3) and opposite said side projection, two trunnions with cone-shaped ends (4), axially movable to be pressed tightly against the wall (2') of the corresponding flange of the sheetpile (2).

3. Apparatus according to claim 1, characterized in that said side-locking means comprise two cone-shaped side projections (3) and opposite said side projection, at least one trunnion with cone-shaped end (4), axially movable to be pressed tightly against the wall (2') of the corresponding flange of the sheetpile (2).

4. Apparatus according to claim 1, characterized in that the said side-locking means comrise a cone-shaped projection (3) and opposite said side projection, a trunnion with cone-shaped end (4), axially movable to be pressed tightly against the wall (2') of the corresponding flange of the sheetpile (2), the apparatus further comprising an arm (9) fitted with a corner-plate (8) facing downwards in use position, to bear against the bottom of the sheetpile (2) under consideration.

5. Apparatus according to any one of the claims 1 to 4, characterized in that it also comprises an arm (10) facing upwards in use position, to retain a vertical shuttering element (11), said arm (10) being slidably mounted on said arm (9).
